# EUROPÄISCHE PATENTSCHRIFT

(11) **EP 0 284 833 B1**
(45) Veröffentlichungstag und Bekanntmachung des Hinweises auf die Patenterteilung: **12.06.1991**
(21) Anmeldenummer: 88103546.3
(22) Anmeldetag: 08.03.1988
(51) Int. Cl.: A47B 17/03, A47B 46/00, A47B 19/08

(54) **Zusammenlegbares Stehpult**
Folding standing-desk
Pupitre de lecture pliant

(30) Priorität: 27.03.1987 DE 3710121
(43) Veröffentlichungstag der Anmeldung: 05.10.1988
(73) Patentinhaber: Steinhilber, Helmut, CH-6052 Hergiswil (CH)
(72) Erfinder: Steinhilber, Helmut, CH-6052 Hergiswil (CH)
(74) Vertreter: Patentanwälte Westphal, Buchner, Mussgnug Neunert, Göhring

(56) Entgegenhaltungen:
- DE-C- 59 420
- FR-A- 2 298 295
- NL-A- 6 516 201
- US-A- 2 719 066
- US-A- 2 854 309

## Beschreibung

Die Erfindung betrifft ein zusammenlegbares Stehpult gemäß dem Oberbegriff des Patentanspruchs 1.

Eine länger andauernde sitzende Tätigkeit am Schreibtisch wird häufig als unangenehm empfunden und ist insbesondere auch aus gesundheitlichen Gründen nachteilig. Es ist daher von Vorteil, die sitzende Tätigkeit zeitweise durch eine stehende Arbeit an einem Stehpult zu unterbrechen. Ein zu diesem Zweck neben dem Schreibtisch aufgestelltes Stehpult nimmt zusätzlichen Platz weg. Es ist bekannt, das Stehpult zusammenlegbar auszubilden, so daß es platzsparend zusammengelegt und beiseite geräumt werden kann, wenn es nicht benötigt wird.

Ein Stehpult gemäß dem Oberbegriff des Anspruchs 1 ist aus der DE-C-59 420 bekannt. Die Pultplatte dieses Stehpultes ist ein Ausschnitt aus der Tischplatte eines Schreibtisches. Die die Pultplatte tragenden Holme sind in Führungen des Schreibtisches gelagert. Dadurch kann die Pultplatte in eine abgesenkte Lage gebracht werden, in welcher sie sich in die Tischplatte des Schreibtisches einfügt, und kann in eine angehobene durch die Holme gestützte Stellung zur Verwendung als Stehpult bewegt werden.

Dieses bekannte Stehpult kann zwar in einfacher Weise in die Betriebsstellung gebracht werden und ebenso beansprucht es keinen Platz, wenn es in die Tischplatte des Schreibtisches eingefügt ist. Einem schnellen und bequemen Wechsel zwischen sitzender Tätigkeit am Schreibtisch und stehender Tätigkeit am Stehpult steht jedoch entgegen, daß der die Pultplatte bildende Teil der Schreibtischplatte zunächst geräumt werden muß, um die Pultplatte in die hochgestellte Lage zur Benutzung als Stehpult zu bringen. Außerdem steht bei der Benutzung als Stehpult dementsprechend nicht mehr die gesamte Tischplatte des Schreibtisches als Ablagefläche zur Verfügung.

Der Erfindung liegt die Aufgabe zugrunde, ein zusammenlegbares Stehpult zur Verfügung zu stellen, mit welchem ein vorhandener Schreibtisch in einfacher Weise ausgerüstet oder nachgerüstet werden kann, wobei das Stehpult in die Betriebsstellung gebracht und benutzt werden kann, ohne daß die Tischplatte des Schreibtisches beeinträchtigt wird.

Diese Aufgabe wird bei einem Stehpult gemäß dem Oberbegriff des Anspruchs 1 erfindungsgemäß gelöst durch die Merkmale des kennzeichnenden Teils des Patentanspruchs 1.

Vorteilhafte Ausführungsformen der Erfindung sind in den Unteransprüchen angegeben.

Das Stehpult wird im zusammengelegten Zustand in Führungen unter die Tischplatte des Schreibtisches geschoben und nimmt keinen Platz weg. Im Bedarfsfalle kann es mit einem einfachen Handgriff unter der Schreibtischplatte hervorgezogen und in seine Betriebsstellung gebracht werden, in welcher es über die Schreibtischplatte ragt. Es ist dazu nicht notwendig, die Schreibtischplatte abzuräumen, und die gesamte Fläche der Schreibtischplatte steht bei der Benutzung des Stehpultes als Ablagefläche zur Verfügung. Dadurch ist der Wechsel zwischen sitzender Tätigkeit am Schreibtisch und stehender Tätigkeit am Stehpult so einfach und bequem, daß dieser tatsächlich auch in gesundheitsfördender Weise häufig durchgeführt wird.

Das erfindungsgemäße Stehpult weist ein gesondertes Gestell auf, welches die Führungen trägt, in denen die Stehpultplatte mit den sie tragenden Holmen unter die Schreibtischplatte geschoben wird. Beim Nachrüsten eines vorhandenen Schreibtisches mit dem Stehpult müssen daher die Führungen nicht mehr mit dem Schreibtisch verschraubt werden. Es genügt, das die Führungen und die in diesen geführte Pultplatte tragende Gestell unter dem Schreibtisch anzuordnen.

Das Gestell kann in einer Ausführungsform der Erfindung ein frei unter die Tischplatte des Schreibtisches stellbarer Bock sein, der einen ausreichenden Knieraum für den Benutzer des Schreibtisches frei läßt. In dieser Ausführungsform ist das Stehpult von dem Schreibtisch vollständig unabhängig, so daß keinerlei Befestigungsmaßnahmen notwendig sind. Das Stehpult kann auch jederzeit unter dem Schreibtisch herausgenommen und beispielsweise im Bedarfsfalle unter einen anderen Schreibtisch gestellt werden.

In einer zweiten Ausführungsform, die sich für Schreibtische mit zwei seitlichen Unterschränken eignet, weist das Gestell zwei zu den Führungen parallele Rahmenteile auf, die unterhalb der Tischplatte an den Seitenwänden der Unterschränke angesetzt werden. Die Rahmenteile sind durch eine Traverse miteinander verbunden, die längenverstellbar ist, um die Rahmenteile auseinanderzuspreizen und dadurch das Gestell zwischen den Unterschränken zu verspannen. Diese Ausführungsform hat den Vorteil, daß das Gestell keine Füße aufweist und damit praktisch vollständig unsichtbar unter der Tischplatte angebracht werden kann.

Durch das Auseinanderspreizen der Rahmenteile kann das Gestell auch der unterschiedlichen lichten Weite zwischen den Unterschränken bei verschiedenen Schreibtischtypen angepaßt werden. Ist zur Anpassung an unterschiedliche Schreibtischtypen eine größere Verstellbarkeit des Abstandes zwischen den Rahmenteilen vorgesehen, so sind die die Pultplatte des Stehpultes tragenden vertikalen Holme mit einem längenverstellbaren Querteil versehen, daß dem unterschiedlichen Abstand der an den Rahmenteilen angebrachten Führungen angepaßt werden kann.

Weist der Schreibtisch keine Unterschränke auf, so kann gemäß einer weiteren Ausführungsform das Gestell zwischen dem Fußboden und der Tischplatte des Schreibtisches verspannt werden. Die zwei die Führungen tragenden Rahmenteile werden hierzu mittels höhenverstellbarer Füße von unten gegen die Tischplatte gepreßt, so daß das Gestell stabil an dem Schreibtisch festgelegt ist. Da die Rahmenteile zur Befestigung der Führungen eine gewisse Ausdehnung in Richtung der Führungen aufweisen, genügt in der Regel ein einziger Fuß zum Verspannen jedes Rahmenteiles. Um die Füße und damit das Gestell gegen ein Verkippen quer zu den Führungen zu sichern, können die Rahmenteile auch in dieser Ausführungsform durch eine Traverse miteinander verbunden sein, die selbstverständlich nicht längenverstellbar sein muß. Weisen die Rahmenteile selbst eine ausreichende Ausdehnung quer zu den Führungen auf, indem sie z. B. als rechteckige Platten ausgebildet sind, so geben sie bereits selbst eine ausreichende Abstützung der Füße gegen ein Verkippen, so daß eine die Rahmenteile verbindende Traverse nicht nötig ist.

Bei Schreibtischen mit nur einem seitlichen Unterschrank ist auch eine Ausführung möglich, bei welcher ein Rahmenteil mittels eines höhenverstellbaren Fußes zwischen dem Fußboden und der Tischplatte verspannt wird, während das andere Rahmenteil durch eine längenverstellbare Traverse seitlich gegen den Unterschrank verspannt wird.

Bei den Ausführungsformen, bei welchen die Rahmenteile gegen Unterschränke oder gegen die Tischplatte verspannt werden, ist vorzugsweise eine adhäsive Lage zwischen den Rahmenteilen und den Unterschränken bzw. der Tischplatte vorgesehen. Diese adhäsive Lage kann durch eine Kunststoffbeschichtung der entsprechenden Flächen der Rahmenteile, durch vorzugsweise selbstklebende gummiartige Platten oder sonstige bekannte Mittel gebildet werden. Die adhäsive Lage begünstigt eine zuverlässige Fixierung der Rahmenteile an dem Schreibtisch, ohne daß große Andruckkräfte für die Verspannung notwendig sind. Insbesondere in den Ausführungsformen, bei welchen das Gestell Füße aufweist, werden die bei der Benutzung auf das Stehpult einwirkenden Kräfte nahezu vollständig auf die Füße des Gestells übertragen, so daß die Fixierung der Rahmenteile an dem Schreibtisch nur geringe Verschiebekräfte beim Ausziehen und Einschieben des zusammengeklappten Stehpults aufnehmen muß. Diese geringen Verschiebekräfte kann die adhäsive Lage auch bei nur leichtem Anpreßdruck der Rahmenteile zuverlässig aufnehmen.

Weisen die Rahmenteile eine ausreichende Länge in Richtung der Führungen auf, so können die Führungen ggf. auch in den Rahmenteilen selbst ausgebildet sein. Vorzugsweise sind die Führungen Teleskopschienen, in denen Laufschienen gelagert sind, an denen schwenkbar die vertikalen Holme des Stehpultes befestigt sind. Weisen die Teleskopschienen eine ausreichende Eigensteifigkeit auf, so können auch die Teleskopschienen selbst als Rahmenteile verwendet werden. Aus Gründen der Stabilität wird das Gestell in der Regel jedoch z. B. aus Rechteckstahlrohr hergestellt, wobei handelsübliche Teleskopschienen an den Rahmenteilen angebracht werden.

Im folgenden wird die Erfindung anhand von in der Zeichnung dargestellten Ausführungsbeispielen näher erläutert. Es zeigen:
- Figur 1: - eine Vorderansicht eines Schreibtisches mit einem Stehpult gemäß einer ersten Ausführungsform,
- Figur 2: - eine Draufsicht auf den Schreibtisch mit dem Stehpult gemäß Figur 1,
- Figur 3: - eine Vorderansicht eines Schreibtisches mit einem Stehpult gemäß einer zweiten Ausführungsform,
- Figur 4: - eine Draufsicht auf den Schreibtisch mit dem Stehpult gemäß Fig. 3,
- Figur 5: - eine Vorderansicht eines Schreibtisches mit einem Stehpult gemäß einer dritten Ausführungsform und
- Figur 6: - eine Draufsicht auf den Schreibtisch mit dem Stehpult gemäß Figur 5.

Das in den verschiedenen Ausführungsformen dargestellte Stehpult ist zur Nachrüstung eines herkömmlichen Schreibtisches vorgesehen, der eine Tischplatte 10 und ggf. seitliche Unterschränke 12 aufweist.

Das Stehpult weist eine Pultplatte 14 auf, die von vertikalen Holmen 16 getragen wird. Die Holme 16 sind an Laufschienen 18 schwenkbar befestigt. Die Laufschienen 18 sind mittels Wälzkörpern gelagert in Teleskopschienen 20 verschiebbar geführt. Die Teleskopschienen 20 sind in später beschriebener Weise an der Unterseite der Tischplatte 10 beiderseits des Knieraumes des Schreibtisches angeordnet.

In der in der Zeichnung dargestellten Stellung ist das Stehpult zusammengelegt und in seine Ruhestellung unter die Tischplatte 10 des Schreibtisches geschoben. Die Laufschienen 18 befinden sich dabei am hinteren, von dem Benutzer des Schreibtisches abgekehrten Ende der Teleskopschienen 20. Die Holme 16 fluchten mit den Laufschienen und ebenso ist die Pultplatte 14 mit den Holmen 16 fluchtend ausgerichtet, so daß sie unter der Tischplatte 10 und parallel zu dieser gehalten wird. Die Pultplatte 14 liegt dabei auf nicht dargestellten Auflagen auf. Befindet sich das Stehpult in dieser Ruhestellung, so kann der Schreibtisch in herkömmlicher Weise benutzt werden.

Um das Stehpult alternativ zu dem Schreibtisch zu benutzen, wird es unter der Tischplatte 10 hervorgezogen, wobei die Laufschienen 18 in den Teleskopschienen 20 nach vorn auf den Benutzer zulaufen. Befinden sich die Laufschienen 18 am vorderen Ende der Teleskopschienen 20, so können die Holme 16 in ihre vertikale Stellung geschwenkt werden und die Pultplatte 14 wird gegen die Holme 16 in eine schräg geneigte Stellung gekippt, in welcher sie über die Tischplatte 10 des Schreibtisches ragt. Es kann nun an dem Stehpult gearbeitet werden, ohne daß die Tischplatte 10 abgeräumt werden muß. Um wieder an dem Schreibtisch arbeiten zu können, wird das Stehpult umgekehrt wieder unter die Tischplatte 10 in die in der Zeichnung dargestellte Ruhestellung geschoben.

Die nachfolgend beschriebenen unterschiedlichen Ausführungsformen betreffen die Befestigung der Führungen unter dem Schreibtisch. Die Pultplatte und die sie tragenden Holme könne dabei in unterschiedlicher Weise ausgebildet sein.

In dem in den Figuren 1 und 2 dargestellten Ausführungsbeispiel sind die als Führungen dienenden Teleskopschienen 20 an einem Gestell befestigt, welches als freistehender Bock ausgebildet ist. Der Bock weist zwei horizontale Rahmenteile 22 auf, die jeweils von zwei Füßen 24 getragen werden und durch eine Traverse 26 miteinander verbunden sind. Der Bock ist insgesamt aus Rechteckstahlrohr hergestellt. Die Teleskopschienen 20 sind unterhalb der Traverse 26 an dem Bock befestigt.

Die Abmessungen des Bockes sind so gewählt, daß die Rahmenteile 22 und die Traverse 26 sich unmittelbar unter der Tischplatte 10 befinden und daß die Rahmenteile 22 und die Füße 24 sich seitlich unmittelbar an den Unterschränken 12 befinden. Auf diese Weise schränkt der Bock mit dem Stehpult den freien Knieraum des Benutzers des Schreibtisches nicht wesentlich ein. Da der Bock freistehend ausgebildet ist, kann er unter jeden beliebigen Schreibtisch gestellt werden, dessen Abmessung nicht wesentlich von den Normabmessungen abweichen. Selbstverständlich kann der Bock auch unter einem Schreibtisch ohne Unterschränke 12 gestellt werden.

Die Traverse 26 kann auch unterhalb der Teleskopschienen 20 angeordnet sein, was den Vorteil hat, daß die eingeschobene Pultplatte 14 sich näher an der Tischplatte 10 befindet und somit weniger sichtbar ist und den freien Knieraum weniger beeinträchtigt.

Das Ausführungsbeispiel der Figuren 3 und 4 eignet sich nur für einen Schreibtisch mit Unterschränken 12.

Das Gestell besteht in diesem Ausführungsbeispiel aus zwei Rahmenteilen 28, die durch eine Traverse 30 miteinander verbunden sind. Die Traverse 30 ist mittels einer geeigneten Einrichtung, z. B. einer Schraubverstellung 32, längenveränderlich. Die Rahmenteile 28 werden unter der Tischplatte 10 seitlich an die Unterschränke 12 angelegt und durch Längenverstellung der Traverse 30 auseinander gespreizt, so daß das Gestell sich zwischen den Unterschränken 12 verspannt. Durch die Längenverstellung der Traverse 30 kann das Gestell auf diese Weise auch unterschiedlichen lichten Weiten der Unterschränke 12 bei verschiedenen Schreibtischen angepaßt werden.

Mit der Längenverstellung der Traverse 30 ändert sich auch der Abstand der an den Rahmenteilen 28 befestigten Teleskopschienen 20 sowie der in diesen geführten Laufschienen 18. Aus diesem Grund sind die die Pultplatte 14 tragenden Holme 16 nicht unmittelbar an den Laufschienen 18 angebracht, sondern über ein längenverstellbares Querteil 34 mit den Laufschienen 18 verbunden. Die Längenverstellung des Querteils 34 kann ebenfalls z. B. über Schraubverstellungen 36 erfolgen.

An den mit den Unterschränken 12 zur Anlage kommenden Außenflächen der Rahmenteile 28, die aus Rechteckstahlrohr bestehen, ist eine adhäsive Lage vorgesehen, z. B. in Form von ein- oder beidseitig selbstklebenden gummiartigen Platten. Durch diese adhäsive Lage wird eine zuverlässige Fixierung des Gestells gewährleistet.

Die Figuren 5 und 6 zeigen eine Ausführungsform, die auch bei Schreibtischen ohne Unterschränke oder mit nur einem Unterschrank verwendet werden kann.

Die Rahmenteile 38 sind als rechteckige Platten ausgebildet, die im wesentlichen mittig einen Fuß 40 aufweisen, der z. B. mittels einer Schraubverstellung 42 höhenverstellbar ist. Mittels der Höhenverstellung des Fußes 40 werden die Rahmenteile 38 gegen die Unterseite der Tischplatte 10 gedrückt und an dieser verspannt. Die Flächenausdehnung der Rahmenteile 38 bietet dabei eine ausreichende Abstützung des Fußes 40 gegen ein Verkippen. Ggf. können die Rahmenteile 38 auch zusätzlich durch eine nicht dargestellte Traverse verbunden werden. Die Teleskopschienen 20 sind an den Rahmenteilen 38 befestigt.

An der mit der Tischplatte 10 in Berührung kommenden oberen Fläche der Rahmenteile 38 ist eine adhäsive Lage z. B. in Form einer selbstklebenden gummiartigen Platte vorgesehen.

## Patentansprüche

1. Zusammenlegbares Stehpult mit einer von wenigstens einem vertikalen Holm getragenen Pultplatte, dadurch gekennzeichnet, daß das Stehpult im zusammengelegten Zustand in horizontale Führungen schiebbar ist, daß die Führungen in einem Gestell vorgesehen sind und daß das Gestell nachrüstbar unter der Tischplatte (10) eines Schreibtisches anbringbar ist.

2. Stehpult nach Anspruch 1, dadurch gekennzeichnet, daß die Führungen Teleskopschienen (20) mit die vertikalen Holme (16) lagernden Laufschienen (18) sind.

3. Stehpult nach Anspruch 1 oder 2, dadurch gekennzeichnet, daß das Gestell ein frei unter der Tischplatte (10) stehender, einen freien Knieraum aufweisender Bock ist.

4. Stehpult nach Anspruch 1 oder 2, dadurch gekennzeichnet, daß das Gestell zwei zu den Führungen parallele Rahmenteile (28) aufweist, die mittels wenigstens einer die Rahmenteile (28) verbindenden, längenverstellbaren Traverse (30) seitlich gegen Unterschränke (12) des Schreibtisches verspannbar sind.

5. Stehpult nach Anspruch 4, dadurch gekennzeichnet, daß die vertikalen Holme (16) mit wenigstens einem längenverstellbaren Querteil (34) in den Führungen bzw. Laufschienen (18) gelagert sind.

6. Stehpult nach Anspruch 1 oder 2, dadurch gekennzeichnet, daß das Gestell zwei zu den Führungen parallele Rahmenteile (38) aufweist, die jeweils mittels wenigstens eines höhenverstellbaren Fußes (40) gegen die Unterseite der Tischplatte (10) verspannbar sind.

7. Stehpult nach Anspurch 6, dadurch gekennzeichnet, daß die Rahmenteile durch eine Traverse miteinander verbunden sind.

8. Stehpult nach Anspruch 6, dadurch gekennzeichnet, daß die Rahmenteile (38) eine Verbreiterung in Richtung quer zu den Führungen aufweisen.

9. Stehpult nach Anspruch 1 oder 2, dadurch gekennzeichnet, daß das Gestell zwei zu den Führungen parallele Rahmenteile aufweist, von denen eines mittels wenigstens eines höhenverstellbaren Fußes gegen die Unterseite der Tischplatte verspannbar ist und das andere mittels wenigstens einer die Rahmenteile verbindenden, längenverstellbaren Traverse seitlich gegen einen Unterschrank des Schreibtisches verspannbar ist.

10. Stehpult nach einem der Ansprüche 4 bis 9, dadurch gekennzeichnet, daß zwischen den Rahmenteilen (28 bzw. 38) und den Unterschränken (12) bzw. der Tischplatte (10), gegen die die Rahmenteile verspannt sind, wenigstens eine adhäsive Lage vorgesehen ist.

11. Stehpult nach Anspruch 10, dadurch gekennzeichnet, daß die adhäsive Lage aus einer oder mehreren ein-oder beidseitig selbstklebenden gummiartigen Platten besteht.

## Claims

1. A collapsible high-standing desk comprising a desk board carried by at least one vertical supporting bar, characterized in that the high-standing desk in the collapsed configuration can be pushed in horizontal guiding devices, the guiding devices are provided in a frame and the frame can be fitted beneath the desk top (10) of a writing desk as a later addition.

2. A high-standing desk according to claim 1, characterized in that the guiding devices are rails (20) which are telescopic with the sliding rails (18) bearing the vertical supporting bar.

3. A high-standing desk according to claim 1 or 2, characterized in that the frame is a trestle which stands freely under the desk top (10) and comprises a free knee-space.

4. A high-standing desk according to claim 1 or 2, characterized in that the frame comprises two frame parts (28) parallel to the guiding devices which can be braced laterally against bottom cabinets (12) of the writing desk by means of at least one cross-bar (30) which connects the frame parts (28) and is adjustable in length.

5. A high-standing desk according to claim 4, characterized in that the vertical supporting bars (16) are mounted in the guiding devices or sliding rails (18) by means of at least one cross-piece (34) which is adjustable in length.

6. A high-standing desk according to claim 1 or 2, characterized in that the frame comprises two frame parts (28) parallel to the guiding devices each of which can be braced against the underside of the desk top (10) by means of at least one height-adjustable leg (40).

7. A high-standing desk according to claim 6, characterized in that the frame parts are fastened together by means of a cross-bar.

8. A high-standing desk according to claim 6, characterized in that the frame parts (38) comprise an enlargement in the direction at right angles to the guiding devices.

9. A high-standing desk according to claim 1 or 2, characterized in that the frame comprises two frame parts parallel to the guiding devices one of which can be braced against the underside of the desk top by means of at least one height-adjustable leg and the other of which can be braced laterally against a bottom cabinet of the writing desk by means of at least one cross-bar which connects the frame parts and is adjustable in length.

10. A high-standing desk according to any one of claims 4 to 9, characterized in that at least one adhesive bearing is provided between the frame parts (28 or 38) and the bottom cabinets (12) or the desk top (10) against which the frame parts are braced.

11. A high-standing desk according to claim 10, characterized in that the adhesive bearing consists of one or more rubber-like plates which are self-adhesive on one or both sides.

## Revendications

1. Pupitre pour écrire debout pliant, comprenant un plateau de pupitre supporté par au moins un longeron vertical, **caractérisé en ce** que, à l'état replié, le pupitre pour écrire debout peut être coulissé dans des guidages horizontaux; que les guidages sont prévus dans un châssis et que le châssis peut être installé, en équipement postérieur, sous le plan de travail (10) d'un bureau.

2. Pupitre pour écrire debout selon la revendication 1, caractérisé en ce que les guidages sont constitués par des rails télescopiques (20) avec des glissières (18) supportant les longerons verticaux (16).

3. Pupitre pour écrire debout selon l'une des revendications 1 ou 2, caractérisé en ce que le châssis est un chevalet installé librement sous le plan de travail (10) et présentant un espace libre réservé aux genoux.

4. Pupitre pour écrire debout selon l'une des revendications 1 ou 2, caractérisé en ce que le châssis comprend deux éléments de cadre (28) parallèles aux guidages, qui peuvent être bloqués latéralement contre les caissons (12) du bureau au moyen d'au moins une traverse (30) réglable en longueur et reliant les éléments de cadre (28).

5. Pupitre pour écrire debout selon la revendication 4, caractérisé en ce que les longerons verticaux (16) sont montés avec au moins un élément transversal (34) dans les guidages et respectivement les glissières (18).

6. Pupitre pour écrire debout selon l'une des revendications 1 ou 2, caractérisé en ce que le châssis comprend deux éléments de cadre (38) parallèles aux guidages, dont chacun peut être bloqué contre la face inférieure du plan de travail (10) au moyen d'au moins un pied (40) réglable en hauteur.

7. Pupitre pour écrire debout selon la revendication 6, caractérisé en ce que les éléments de cadre sont reliés entre eux par une traverse.

8. Pupitre pour écrire debout selon la revendication 6, caractérisé en ce que les éléments de cadre (38) présentent un élargissement orienté transversalement aux guidages.

9. Pupitre pour écrire debout selon l'une des revendications 1 ou 2, caractérisé en ce que le châssis comprend deux éléments de cadre parallèles au guidages, dont l'un peut être bloqué contre la face inférieure du plan de travail au moyen d'au moins un pied réglable en hauteur et dont l'autre peut être bloqué latéralement contre un caisson du bureau au moyen d'au moins une traverse réglable en longueur qui relie les éléments de cadre.

10. Pupitre pour écrire debout selon l'une des revendications 4 à 9, caractérisé en ce qu'au moins une couche adhésive est prévue entre les éléments de cadre (28 et respectivement 38) et les caissons (12) et respectivement le plan de travail (10) contre lesquels sont bloqués les éléments de cadre.

11. Pupitre pour écrire debout selon la revendication 10, caractérisé en ce que la couche adhésive est constituée d'une ou plusieurs plaques caoutchouteuses autocollantes sur une ou sur les deux faces.
